# FASCICULE DE BREVET EUROPEEN

(11) **EP 1 479 311 B1**
(45) Date de publication et mention de la délivrance du brevet: **22.10.2008**
(21) Numéro de dépôt: 04291281.6
(22) Date de dépôt: 19.05.2004
(51) Int. Cl.: A45D 33/00

(54) **Dispositif de conditionnement et d'application d'un produit cosmétique**
Vorrichtung zum Aufbewahren und Auftragen eines Kosmetikproduktes
Device for storing and applying a cosmetic product

(30) Priorité: 21.05.2003 FR 0306120
(43) Date de publication de la demande: 24.11.2004
(73) Titulaire: L'ORÉAL, 75008 Paris (FR)
(72) Inventeur: Delage, Jean-François, 92140 Clamart (FR)
(74) Mandataire: Tanty, François

(56) Documents cités:
- US-A- 4 579 133
- US-B1- 6 378 533

## Description

La présente invention concerne les dispositifs pour l'application d'un produit, notamment un produit cosmétique, comportant un corps définissant un logement et un applicateur agencé pour être reçu dans le logement en l'absence d'utilisation.

Le brevet US 4 579 133 divulgue un boîtier comportant une partie amovible définissant un logement dans lequel est mobile en translation un applicateur. L'applicateur peut être sorti de son logement par le déplacement d'un taquet dans une fente. L'applicateur repose sur le fond de la partie amovible.

Le brevet US 5 836 319 décrit un poudrier qui comporte un corps et un tiroir mobile par rapport au corps, destiné à contenir un applicateur constitué par une houppette. Ce tiroir comporte en son fond un miroir sur lequel repose l'applicateur. Un tel dispositif présente notamment l'inconvénient que l'applicateur est susceptible de laisser de la poudre sur le miroir. En outre, le tiroir peut être complètement séparé du corps du poudrier, ce qui peut gêner l'utilisation de celui-ci dans certaines circonstances.

On connaît par la demande de brevet européen EP 1 277 418 un dispositif de conditionnement et de distribution comportant un tamis au travers duquel s'effectue le prélèvement du produit. L'applicateur est logé, dans un exemple, au-dessus du tamis et se trouve ainsi stocké dans un environnement hermétique, ce qui peut l'empêcher de sécher entre deux applications.

On connaît par le brevet britannique 1 212 209 un dispositif comportant plusieurs compartiments articulés les uns par rapport aux autres, mais qui n'est pas prévu pour loger un applicateur.

Le brevet US 6 540 083 décrit un dispositif qui, tout comme celui objet du brevet britannique précité, est dépourvu d'applicateur.

Le brevet US 6 378 533 se rapporte à un poudrier comportant un tiroir pivotant dans lequel est logé un applicateur. Un miroir est porté par un couvercle de fermeture d'un logement contenant le produit.

L'invention vise à proposer un nouveau dispositif qui notamment soit pratique à utiliser, de faible encombrement, de fonctionnement fiable, et relativement simple et peu coûteux à fabriquer.

Selon l'un de ses aspects, l'invention a ainsi pour objet un dispositif pour l'application d'un produit, comportant :
- un corps définissant un logement ayant un fond,
- un applicateur agencé pour être reçu dans le logement et reposer au moins partiellement sur le fond de celui-ci,
- un organe de fermeture du logement, mobile par rapport au corps entre une position ouverte permettant d'accéder à l'applicateur et une position fermée empêchant l'accès à l'applicateur, cet organe de fermeture comportant une partie agencée pour pousser l'applicateur au moins partiellement hors du logement, lorsque l'organe de fermeture passe de la position fermée à la position ouverte. L'applicateur est poussé hors du logement par ladite partie de l'organe de fermeture, qui se déplace dans le logement quand l'organe de fermeture passe de la position fermée à la position ouverte.

L'invention telle que définie ci-dessus facilite la préhension de l'applicateur lorsque l'organe de fermeture est dans la position ouverte.

Selon un autre aspect de l'invention, celle-ci a pour objet un dispositif pour l'application d'un produit, comportant :
- un corps définissant un logement,
- un applicateur agencé pour être reçu dans le logement,
- un miroir mobile par rapport au corps, agencé pour rentrer dans le logement, ce miroir ayant une face réfléchissante dirigée du côté opposé à l'applicateur quand le miroir est rentré dans le logement.

Ainsi, la face réfléchissante du miroir ne vient pas au contact de l'applicateur et n'est donc pas susceptible d'être salie par l'applicateur.

Le miroir peut être porté par un organe de fermeture du logement contenant l'applicateur.

Il est en outre possible de réduire le risque de projection de produit sur le miroir du fait que ce dernier peut être escamoté dans un logement qui n'est pas destiné à recevoir le produit, contrairement aux dispositifs dans lesquels le miroir est fixé sur une face intérieure d'un couvercle de fermeture du poudrier, faisant face à la réserve de produit.

L'organe de fermeture est avantageusement articulé sur le corps, ce qui permet de le rendre imperdable.

Le miroir peut être fixé sur l'organe de fermeture, la face réfléchissante du miroir étant dirigée vers le haut lorsque le dispositif est en position d'utilisation. L'organe de fermeture peut comporter un renfoncement, ayant par exemple une forme cylindrique de révolution, dans lequel est fixé le miroir.

Dans un exemple de réalisation, l'organe de fermeture comporte une paroi latérale qui est agencée de manière à définir une portion de la surface extérieure du dispositif, lorsque l'organe de fermeture est en position fermée. Cette paroi latérale ne s'étend que sur une partie seulement de la circonférence de l'organe de fermeture, ménageant un passage que peut franchir au moins partiellement l'applicateur lorsque l'organe de fermeture est déplacé de sa position ouverte à sa position fermée.

La partie de l'organe de fermeture qui sert à pousser l'applicateur hors du logement lorsque l'organe de fermeture est déplacé de la position fermée à la position ouverte est par exemple constituée par une extrémité de la paroi latérale précitée, cette extrémité pouvant se situer par exemple sensiblement à l'opposé, relativement à un axe géométrique autour duquel l'organe de fermeture peut pivoter, d'une surface d'appui pour l'utilisateur, permettant à celui-ci d'entraîner en déplacement l'organe de fermeture de la position fermée à la position ouverte. Cette surface d'appui peut par exemple être définie par au moins un décrochement de la paroi latérale.

L'organe de fermeture comporte avantageusement au moins un relief agencé pour s'encliqueter sur le corps lorsque l'organe de fermeture est dans sa position fermée. Ce relief peut par exemple être constitué par un bossage de la paroi latérale.

Dans une réalisation particulière, l'organe de fermeture comporte une cloison intérieure agencée pour réduire la possibilité de déplacement de l'applicateur dans le logement lorsque l'organe de fermeture est en position fermée. Cette cloison intérieure peut par exemple présenter une forme épousant sensiblement celle d'une portion du contour de l'applicateur lorsque l'organe de fermeture est en position fermée, notamment une forme sensiblement en arc de cercle dans un plan perpendiculaire à l'axe géométrique de rotation de l'organe de fermeture.

Dans une réalisation particulière, la paroi latérale de l'organe de fermeture se raccorde à une paroi supérieure, laquelle peut supporter le cas échéant le miroir précité, cette paroi supérieure pouvant s'étendre généralement perpendiculairement à l'axe géométrique de rotation de l'organe de fermeture lorsque celui-ci est articulé sur le corps du dispositif. La paroi latérale et la paroi supérieure peuvent être réalisées d'un seul tenant par moulage de matière plastique, notamment avec des bossages destinés à servir de pivot à l'organe de fermeture lorsque celui-ci est fixé de manière articulée sur le corps du dispositif.

L'organe de fermeture peut être dépourvu de paroi inférieure faisant face à la paroi supérieure, de manière à ce que l'applicateur puisse reposer sur le fond du logement. Le corps du dispositif d'application peut comporter, par exemple en partie supérieure, un relief permettant son assemblage sur un dispositif de conditionnement d'un produit, celui-ci étant par exemple un produit cosmétique, notamment un fond de teint ou un fard, pour former un ensemble de conditionnement et d'application.

Le dispositif d'application peut notamment se fixer sur une pièce du dispositif de conditionnement qui définit le fond d'un logement contenant le produit, ce dernier étant contenu directement dans le logement ou étant contenu dans une coupelle disposée dans le logement.

Le dispositif d'application peut comporter, outre le relief destiné à l'accrochage sur le dispositif de conditionnement, au moins un relief d'anti-rotation destiné à prévenir une rotation du dispositif d'application relativement au dispositif de conditionnement.

L'applicateur peut être constitué par une houppette par exemple, laquelle peut comporter une mousse, éventuellement floquée.

Le dispositif de conditionnement peut comporter un couvercle de fermeture d'un logement contenant le produit, ce couvercle pouvant par exemple être agencé pour se visser ou pour pivoter grâce à une charnière.

L'invention a encore pour objet un ensemble de conditionnement et d'application comportant un dispositif d'application tel que défini plus haut et un dispositif de conditionnement sur lequel le dispositif d'application est fixé, notamment de manière amovible.

L'invention a encore pour objet un procédé de maquillage comportant les étapes consistant à sélectionner un dispositif de conditionnement parmi une pluralité de dispositifs de conditionnement et à l'assembler avec un dispositif d'application tel que défini plus haut. L'utilisateur peut sélectionner par exemple un produit ayant une couleur particulière et associer à ce produit le dispositif d'application, lequel pourra être réutilisé ultérieurement avec un autre produit.

L'invention pourra être mieux comprise à la lecture de la description détaillée qui va suivre, d'exemples non limitatifs de celle-ci, et à l'examen du dessin annexé, sur lequel :
- la figure 1 représente de manière schématique, en perspective, un exemple d'ensemble de conditionnement et d'application réalisé conformément à l'invention,
- la figure 2 représente, en coupe axiale schématique, l'ensemble de la figure 1,
- la figure 3 représente l'ensemble de la figure 1 après enlèvement du couvercle de fermeture et ouverture du logement contenant l'applicateur,
- la figure 4 est une vue éclatée de l'ensemble des figures 1 à 3,
- la figure 5 représente isolément le dispositif de conditionnement,
- la figure 6 représente isolément le dispositif d'application,
- les figures 7 à 9 sont des coupes schématiques et partielles selon VII-VII de la figure 2, illustrant la cinématique de déplacement de l'applicateur lors du passage de l'organe de fermeture de la position fermée à la position ouverte, et
- les figures 10 et 11 sont des vues analogues à la figure 2, illustrant des variantes de réalisation.

L'ensemble 10 de conditionnement et d'application représenté aux figures 1 à 4 comporte un dispositif de conditionnement 11 et un dispositif d'application 12 qui sont assemblés l'un à l'autre, cet assemblage pouvant par exemple, comme c'est le cas dans l'exemple considéré, être amovible.

Le dispositif de conditionnement 11 est représenté isolément à la figure 5 tandis que le dispositif d'application 12 l'est à la figure 6.

Le dispositif de conditionnement 11 comporte une base 20, un couvercle 21 agencé pour se visser sur la base 20, et un tamis 23 porté par une bague 24 pouvant se déplacer relativement à la base 20 selon un axe Y. Cette bague 24 définit avec une paroi 25 de la base 20 s'étendant transversalement à l'axe Y, un logement 26 pouvant contenir un produit P à appliquer, ce logement 26 étant fermé supérieurement par le tamis 23. La bague 24 peut se déplacer vers le bas au fur et à mesure du prélèvement du produit dans le logement 26. Un dispositif à tamis mobile assez similaire à celui représenté à la figure 5 est décrit dans la demande de brevet européen EP 1 277 418 A1 de la demanderesse, à laquelle on pourra se reporter pour plus de détails, le cas échéant.

La base 20 comporte, en partie inférieure et à sa périphérie, une jupe extérieure 27 pourvue sur une face radialement intérieure d'une gorge 28 dont le rôle sera précisé plus loin.

La base 20 comporte également une jupe intérieure 30, concentrique à la jupe extérieure 27, qui se raccorde supérieurement à la paroi transversale 25 et sur la surface radialement intérieure de laquelle est réalisée au moins un bossage 31 dont le rôle sera également précisé plus loin. Dans l'exemple considéré, les bossages 31 sont au nombre de quatre, étant équirépartis angulairement autour de l'axe Y.

Le dispositif d'application 12 comporte un corps 40 définissant un logement 41 destiné à recevoir un applicateur 80 et un organe de fermeture 50 articulé sur le corps 40 autour d'un axe géométrique de rotation X qui, dans l'exemple considéré, est parallèle à l'axe Y du dispositif de conditionnement 11, une fois l'assemblage des dispositifs de conditionnement 11 et d'application 12 effectué.

Le corps 40 comporte une paroi inférieure 42 dont la face supérieure 43 définit le fond du logement 41, l'applicateur 80 reposant en position de stockage par sa face inférieure entièrement sur cette face 43, dans l'exemple considéré.

Le corps 40 comporte également une paroi supérieure 44 qui est parallèle à la paroi inférieure 42 et qui se raccorde à cette dernière par une paroi latérale 45 s'étendant dans l'exemple illustré autour de l'axe Y sur un secteur angulaire légèrement inférieur à 180°, comme on peut le voir notamment sur les figures 8 et 9.

Une jupe tubulaire 46 se raccorde inférieurement à la paroi supérieure 44. Cette jupe 46 est pourvue à sa périphérie d'un bourrelet 47 agencé pour s'encliqueter dans la gorge 28 du dispositif de conditionnement 11, pour maintenir les dispositifs de conditionnement 11 et d'application 12 assemblés.

Une deuxième jupe tubulaire 48, concentrique à la première 46 et disposée à l'intérieur de celle-ci, se raccorde également inférieurement à la paroi supérieure 44. Cette jupe 48 est agencée pour s'engager dans la jupe intérieure 30 du dispositif de conditionnement 11 et comporte des encoches 49 dans lesquelles peuvent s'engager les bossages 31, de telle sorte que le dispositif d'application 12 est empêché de tourner relativement au dispositif de conditionnement 11.

Les parois supérieure 44 et inférieure 42 comportent des évidements 51 et 52 d'axe X, dans lesquels peuvent d'engager des bossages respectifs 53 et 54 portés par un axe 67 de l'organe de fermeture 50, de manière à assurer l'articulation de l'organe de fermeture 50 relativement au corps 40.

L'organe de fermeture 50 comporte une paroi supérieure 56 qui s'étend perpendiculairement à l'axe X et à laquelle se raccorde le haut d'une paroi latérale 57 qui définit, lorsque l'organe de fermeture 50 est en position fermée comme on peut le voir sur la figure 1, une portion de la surface extérieure d'ensemble 10.

Les parois supérieure 56 et latérale 57 sont réalisées dans l'exemple considéré d'un seul tenant par moulage de matière plastique, avec l'axe 67 et les bossages 53 et 54.

La paroi latérale 57 s'étend sensiblement selon un arc de cercle comme on peut le voir sur les figures 8 et 9, avec une première partie d'extrémité 59 et une deuxième partie d'extrémité 61. Cette dernière présente un décrochement 62 et un renfoncement 63 qui permettent à l'utilisateur de déplacer l'organe de fermeture entre les positions fermée et ouverte.

La deuxième partie d'extrémité 61 est terminée par une languette 64 pourvue d'une dent 65 agencée pour s'encliqueter sur un relief correspondant 66 réalisé sur la face intérieure de la paroi latérale 45 du corps 40, lorsque l'organe de fermeture 50 est en position fermée, comme on peut le voir à l'examen de la figure 9.

La paroi supérieure 56 comporte un logement 69 qui débouche sur sa face supérieure et qui reçoit un miroir 70 dont la face réfléchissante 71 est dirigée vers le haut, c'est-à-dire du côté opposé à l'applicateur 80. Le miroir 70 vient se positionner juste sous la paroi supérieure 44 du corps 40, quand l'organe de fermeture 50 est en position fermée.

L'organe de fermeture 50 comporte encore une cloison intérieure 73 réalisée, dans l'exemple considéré, d'un seul tenant avec la paroi supérieure 56.

La cloison intérieure 73 présente une forme générale en arc de cercle, concentrique à la paroi latérale 57, étant agencée pour venir en appui sur l'applicateur 80 lorsque l'organe de fermeture 50 est en position fermée, comme on peut le voir sur la figure 7, de façon à immobiliser l'applicateur 80 dans le logement 41.

L'organe de fermeture 50 est dépourvu de paroi de fond, de sorte que l'applicateur 80 peut reposer directement sur la paroi inférieure 42 du corps 40. Un passage 76 est défini entre les parties d'extrémité 59 et 61 de la paroi latérale 57.

L'ensemble 10 peut s'utiliser de la manière suivante.

On suppose que l'organe de fermeture 50 est en position fermée, comme illustré sur les figures 1 et 7 notamment.

L'utilisateur dévisse le couvercle 21, ce qui libère l'accès au produit P contenu dans le logement 26.

Il fait ensuite pivoter l'organe de fermeture 50 vers sa position ouverte, en le déplaçant selon la flèche F des figures 7 et 8. Au cours du pivotement, l'organe de fermeture 50 vient appuyer par le bord de la deuxième partie d'extrémité 59 contre l'applicateur 80 et celui-ci est poussé en direction de l'ouverture du logement selon la flèche S, comme on le voit sur la figure 9, l'applicateur 80 glissant sur le fond 43.

Lorsque l'organe de fermeture 50 atteint la position ouverte, l'applicateur 80 déborde légèrement de la paroi inférieure 42, comme on peut le voir sur la figure 3, ce qui facilite sa préhension par l'utilisateur. La face réfléchissante 71 du miroir 70 est dégagée et l'utilisateur peut s'en servir pour suivre l'application du produit P au moyen de l'applicateur 80.

Après l'utilisation, l'utilisateur peut replacer l'applicateur 80 dans le logement 41 et refermer celui-ci en faisant pivoter l'organe de fermeture 50 dans le sens inverse de la flèche F.

Pendant le stockage, la face réfléchissante 71 du miroir 70 est isolée de l'applicateur 80 par la paroi supérieure 56 et n'est donc pas susceptible de se salir.

De plus, l'applicateur 80 est stocké dans l'exemple illustré d'une manière non étanche dans le logement 41, la fermeture de ce dernier n'étant pas hermétique. Ainsi, l'applicateur 80 peut sécher si celui-ci a reçu par inadvertance une projection de liquide au cours du maquillage. Cela permet de réduire le risque de prolifération bactérienne.

Bien entendu, l'invention n'est pas limitée à l'exemple qui vient d'être décrit. On peut par exemple réaliser autrement le dispositif de conditionnement 11 et/ou le dispositif d'application 12.

Dans l'exemple de la figure 10, le dispositif de conditionnement a été réalisé avec un couvercle 21 qui est relié à la base 20 par une articulation 90, cette articulation étant constituée par exemple par une charnière-film.

Dans l'exemple de la figure 11, le produit P est contenu dans une coupelle 91 et l'accès au produit se fait sans l'intermédiaire d'un tamis.

Dans toute la description, y compris les revendications, l'expression « comportant un » doit être comprise comme étant synonyme de « comportant au moins un », sauf si le contraire est spécifié.

## Revendications

1. Dispositif (12) pour l'application d'un produit, comportant :
- un corps (40) définissant un logement (41) ayant un fond (43),
- un applicateur (80), agencé pour être reçu dans le logement (41) et
- un organe (50) de fermeture du logement, mobile par rapport au corps (40) entre une position ouverte permettant d'accéder à l'applicateur et une position fermée empêchant l'accès à l'applicateur, ledit dispositif étant **caractérisé par le fait que** l'applicateur repose au moins partiellement sur le fond du logement et **par le fait que** l'organe de fermeture comporte une partie (59) agencée pour pousser l'applicateur au moins partiellement hors du logement, lorsque l'organe de fermeture passe de la position fermée à la position ouverte.

2. Dispositif selon la revendication 1, **caractérisé par le fait qu'**il comporte un miroir (70) mobile par rapport au corps (40), agencé pour rentrer dans le logement (41), ce miroir ayant une face réfléchissante (71) dirigée du côté opposé à l'applicateur quand le miroir est rentré dans le logement.

3. Dispositif selon la revendication 1, **caractérisé par le fait que** l'organe de fermeture (50) est articulé sur le corps.

4. Dispositif selon la revendication précédente, **caractérisé par le fait que** le miroir (70) est fixé sur l'organe de fermeture (50).

5. Dispositif selon la revendication 1, **caractérisé par le fait que** l'organe de fermeture comporte une paroi latérale (51) qui est agencée de manière à définir une portion de la surface extérieure du dispositif (12), lorsque l'organe de fermeture est en position fermée.

6. Dispositif selon la revendication 5, **caractérisé par le fait que** la partie (59) de l'organe de fermeture qui sert à pousser l'applicateur (80) hors du logement lorsque l'organe de fermeture est déplacé de la position fermée à la position ouverte est constituée par une extrémité de la paroi latérale (57).

7. Dispositif selon la revendication précédente, **caractérisé par le fait que** l'extrémité se situe à l'opposé, relativement à un axe géométrique (X) autour duquel l'organe de fermeture peut pivoter, d'une surface d'appui pour l'utilisateur, permettant à celui-ci d'entraîner en déplacement l'organe de fermeture (50) de la position fermée à la position ouverte.

8. Dispositif selon la revendication 1, **caractérisé par le fait que** l'organe de fermeture comporte au moins un relief (65) agencé pour s'encliqueter sur le corps lorsque l'organe de fermeture est dans sa position fermée.

9. Dispositif selon la revendication 1, **caractérisé par le fait que** l'organe de fermeture comporte une cloison intérieure (73) agencée pour réduire la possibilité de déplacement de l'applicateur dans le logement lorsque l'organe de fermeture est en position fermée.

10. Dispositif selon la revendication 9, **caractérisé par le fait que** la cloison intérieure (73) présente une forme épousant sensiblement celle d'une portion du contour de l'applicateur lorsque l'organe de fermeture est en position fermée, notamment une forme sensiblement en arc de cercle dans un plan perpendiculaire à l'axe géométrique (X) de rotation de l'organe de fermeture.

11. Dispositif selon la revendication 5, **caractérisé par le fait que** la paroi latérale se raccorde à une paroi supérieure (56), laquelle supporte un miroir (70), cette paroi supérieure (56) s'étendant généralement perpendiculairement à un axe géométrique (X) de rotation de l'organe de fermeture lorsque celui-ci est articulé sur le corps du dispositif.

12. Dispositif selon la revendication 11, **caractérisé par le fait que** la paroi latérale (57) et la paroi supérieure (56) sont réalisées d'un seul tenant par moulage de matière plastique, notamment avec des bossages (53, 54) destinés à servir de pivot à l'organe de fermeture (50) lorsque celui-ci est fixé de manière articulée sur le corps du dispositif.

13. Dispositif selon la revendication 11, **caractérisé par le fait que** l'organe de fermeture est dépourvu de paroi inférieure faisant face à la paroi supérieure, de manière à ce que l'applicateur (80) puisse reposer sur le fond (43) du logement.

14. Dispositif selon l'une quelconque des revendications précédentes, **caractérisé par le fait que** le corps (40) du dispositif d'application comporte, notamment en partie supérieure, un relief (47) permettant son assemblage sur un dispositif (11) de conditionnement d'un produit.

15. Dispositif selon la revendication 14, **caractérisé par le fait qu'**il se fixe sur une pièce (20) du dispositif de conditionnement (11) qui définit le fond d'un logement (26) contenant le produit.

16. Dispositif selon la revendication 14, **caractérisé par le fait qu'**il comporte, outre le relief destiné à l'accrochage sur le dispositif de conditionnement, au moins un relief d'anti-rotation destiné à prévenir une rotation du dispositif d'application relativement au dispositif de conditionnement.

17. Dispositif selon l'une quelconque des revendications précédentes, **caractérisé par le fait que** l'applicateur (80) est constitué par une houppette.

18. Dispositif selon la revendication 14, **caractérisé par le fait que** le dispositif de conditionnement (11) comporte un couvercle de fermeture d'un logement contenant le produit.

19. Ensemble (10) de conditionnement et d'application comportant un dispositif d'application (12) tel que défini dans l'une quelconque des revendications précédentes et un dispositif de conditionnement (11) sur lequel le dispositif d'application est fixé, notamment de manière amovible.

20. Procédé de maquillage comportant les étapes consistant à sélectionner un dispositif de conditionnement (11) parmi une pluralité de dispositifs de conditionnement et à l'assembler avec un dispositif d'application (12) tel que défini dans l'une quelconque des revendications 1 à 18.

## Claims

1. A device (12) for applying a substance, the device comprising:
- a body (40) defining a housing (41) having a bottom (43);
- an applicator (80), arranged to be received in the housing (41); and
- a housing closure member (50) movable relative to the body (40) between an open position allowing access to the applicator, and a closed position preventing access to the applicator, said device being **characterized by** the fact that the applicator is resting at least in part on the bottom of the housing and by the fact that the closure member comprises a portion (59) arranged to push the applicator at least in part out from the housing when the closure member passes from the closed position to the open position.

2. A device according to claim 1, **characterized by** the fact that it includes a mirror (70) that is movable relative to the body (40), the mirror being arranged to enter into the housing (41), said mirror having a reflecting face (71) that faces away from the applicator when the mirror is entered into the housing.

3. A device according to claim 1, **characterized by** the fact that the closure member (50) is hinged to the body.

4. A device according to the preceding claim, **characterized by** the fact that the mirror (70) is fixed to the closure member (50).

5. A device according to claim 1, **characterized by** the fact that the closure member includes a side wall (51) which is arranged in such a manner as to define a portion of the outside surface of the device (12) when the closure member is in the closed position.

6. A device according to claim 5, **characterized by** the fact that the portion (59) of the closure member which is used for pushing the applicator (80) out from the housing when the closure member is moved from the closed position to the open position is constituted by one end of the side wall (57).

7. A device according to the preceding claim, **characterized by** the fact that the end is situated on the side of the axis (X) about which the closure member can pivot that is opposite from a bearing surface for the user, enabling the user to move the closure member (50) from the closed position to the open position.

8. A device according to claim 1, **characterized by** the fact that the closure member includes at least one portion in relief (65) arranged to snap onto the body when the closure member is in its closed position.

9. A device according to claim 1, **characterized by** the fact that the closure member includes an inside partition (73) arranged to reduce the ability of the applicator to move inside the housing when the closure member is in the closed position.

10. A device according to claim 9, **characterized by** the fact that the inside partition (73) presents a shape substantially matching the shape of a portion of the outline of the applicator when the closure member is in the closed position, in particular a shape that is substantially circularly arcuate in a plane perpendicular to the pivot axis (X) of the closure member.

11. A device according to claim 5, **characterized by** the fact that the side wall is connected to a top wall (56) that supports a mirror (70), said top wall (56) extending generally perpendicularly to a pivot axis (X) of the closure member when the closure member is hinged to the body of the device.

12. A device according to claim 11, **characterized by** the fact that the side wall (57) and the top wall (56) are made integrally by molding a plastics material, in particular together with projections (53, 54) for serving as pivots for the closure member (50) when it is secured in hinged manner to the body of the device.

13. A device according to claim 11, **characterized by** the fact that the closure member does not have a bottom wall facing the top wall, so that the applicator (80) can rest on the bottom (43) of the housing.

14. A device according to any preceding claim, **characterized by** the fact that the body (40) of the applicator device includes, in particular on the top portion thereof, a portion in relief (47) enabling it to be assembled with a device (11) for packaging a substance.

15. A device according to claim 14, **characterized by** the fact that it is secured to a portion (20) of the packaging device (11) which defines the bottom of a housing (26) containing the substance.

16. A device according to claim 14, **characterized by** the fact that it includes, in addition to the portion in relief for engaging the packaging device, at least one portion in relief for preventing rotation in order to prevent the applicator device from turning relative to the packaging device.

17. A device according to any preceding claim, **characterized by** the fact that the applicator (80) is constituted by a powder puff.

18. A device according to claim 14, **characterized by** the fact that the packaging device (11) comprises a lid for closing a housing containing the substance.

19. A packaging and applicator assembly (10) comprising an applicator device (12) as defined in any preceding claim together with a packaging device (11) to which the applicator device is secured, in particular in releasable manner.

20. A method of preparing makeup, the method comprising the steps consisting in selecting a packaging device (11) from a plurality of packaging devices, and in assembling it with an applicator device (12) as defined in any one of claims 1 to 18.

## Patentansprüche

1. Vorrichtung (12) zum Auftragen eines Produkts, umfassend:
- einen Körper (40), der eine Aufnahme (41) mit einem Boden (43) begrenzt,
- einen Applikator (80), der ausgebildet ist, um in der Aufnahme (41) aufgenommen zu werden, und
- ein Organ (50) zum Verschließen der Aufnahme, das bezüglich des Körpers (40) zwischen einer offenen Stellung, die den Zugang zum Applikator gestattet, und einer geschlossenen Stellung beweglich ist, die den Zugang zum Applikator verhindert, wobei diese Vorrichtung **dadurch gekennzeichnet ist, dass** der Applikator mindestens teilweise auf dem Boden der Aufnahme aufliegt und dass das Verschlussorgan einen Teil (59) umfasst, der ausgebildet ist, um den Applikator mindestens teilweise aus der Aufnahme zu drücken, wenn das Verschlussorgan aus der geschlossenen Stellung in die offene Stellung übergeht.

2. Vorrichtung nach Anspruch 1, **dadurch gekennzeichnet, dass** sie einen bezüglich des Körpers (40) beweglichen Spiegel (70) umfasst, der ausgebildet ist, um in die Aufnahme (41) einzutreten, wobei dieser Spiegel eine reflektierende Fläche (71) aufweist, die der dem Applikator entgegengesetzten Seite zugewandt ist, wenn der Spiegel in die Aufnahme eingeführt ist.

3. Vorrichtung nach Anspruch 1, **dadurch gekennzeichnet, dass** das Verschlussorgan (50) an dem Körper angelenkt ist.

4. Vorrichtung nach dem vorhergehenden Anspruch, **dadurch gekennzeichnet, dass** der Spiegel (70) an dem Verschlussorgan (50) befestigt ist.

5. Vorrichtung nach Anspruch 1, **dadurch gekennzeichnet, dass** das Verschlussorgan eine Seitenwand (51) umfasst, die so ausgebildet ist, dass sie einen Abschnitt der Außenfläche der Vorrichtung (12) bildet, wenn das Verschlussorgan in geschlossener Stellung ist.

6. Vorrichtung nach Anspruch 5, **dadurch gekennzeichnet, dass** der Teil (59) des Verschlussorgans, der dazu dient, den Applikator (80) aus der Aufnahme zu drücken, wenn das Verschlussorgan aus der geschlossenen Stellung in die offenen Stellung bewegt wird, aus einem Ende der Seitenwand (57) besteht.

7. Vorrichtung nach dem vorhergehenden Anspruch, **dadurch gekennzeichnet, dass** das Ende bezüglich einer geometrischen Achse (X), um welche das Verschlussorgan sich verschwenken kann, entgegengesetzt zu einer Druckfläche für den Benutzer gelegen ist, die diesem gestattet, das Verschlussorgan (50) aus der geschlossenen Stellung in die offene Stellung in Bewegung mitzunehmen.

8. Vorrichtung nach Anspruch 1, **dadurch gekennzeichnet, dass** das Verschlussorgan mindestens ein Relief (65) umfasst, das ausgebildet ist, um am Körper einzurasten, wenn das Verschlussorgan in seiner geschlossenen Stellung ist.

9. Vorrichtung nach Anspruch 1, **dadurch gekennzeichnet, dass** das Verschlussorgan eine innere Zwischenwand (73) umfasst, die ausgebildet ist, um die Bewegungsmöglichkeit des Applikators in der Aufnahme zu verringern, wenn das Verschlussorgan in geschlossener Stellung ist.

10. Vorrichtung nach Anspruch 9, **dadurch gekennzeichnet, dass** die innere Zwischenwand (73) eine Form aufweist, die sich im Wesentlichen an diejenige eines Abschnitts des Umrisses des Applikators anschmiegt, wenn das Verschlussorgan in geschlossener Stellung ist, insbesondere eine Form im Wesentlichen in einem Kreisbogen in einer zur geometrischen Drehachse (X) des Verschlussorgans senkrechten Ebene.

11. Vorrichtung nach Anspruch 5, **dadurch gekennzeichnet, dass** die Seitenwand an eine obere Wand (56) anschließt, die einen Spiegel (70) trägt, wobei diese obere Wand (56) sich allgemein senkrecht zu einer geometrischen Drehachse (X) des Verschlussorgans erstreckt, wenn dieses an dem Körper der Vorrichtung angelenkt ist.

12. Vorrichtung nach Anspruch 11, **dadurch gekennzeichnet, dass** die Seitenwand (57) und die obere Wand (56) einstückig durch Formen von Kunststoff insbesondere mit Erhebungen (53, 54) hergestellt sind, die dazu bestimmt sind, als Drehzapfen für das Verschlussorgan (50) zu dienen, wenn dieses an dem Körper der Vorrichtung gelenkig befestigt ist.

13. Vorrichtung nach Anspruch 11, **dadurch gekennzeichnet, dass** das Verschlussorgan keine der oberen Wand gegenüberstehende untere Wand aufweist, so dass der Applikator (80) auf dem Boden (43) der Aufnahme aufliegen kann.

14. Vorrichtung nach einem der vorhergehenden Ansprüche, **dadurch gekennzeichnet, dass** der Körper (40) der Auftragvorrichtung insbesondere im oberen Teil ein Relief (47) umfasst, das ihre Anbringung an einer Vorrichtung (11) zum Aufbewahren eines Produkts gestattet.

15. Vorrichtung nach Anspruch 14, **dadurch gekennzeichnet, dass** sie an einem Teil (20) der Aufbewahrungsvorrichtung (11) befestigt wird, der den Boden einer das Produkt enthaltenden Aufnahme (26) bildet.

16. Vorrichtung nach Anspruch 14, **dadurch gekennzeichnet, dass** sie, abgesehen von dem zum Einhaken an der Aufbewahrungsvorrichtung bestimmten Relief, mindestens ein Drehungsblockierungsrelief umfasst, das dazu bestimmt ist, eine Drehung der Auftragvorrichtung bezüglich der Aufbewahrungsvorrichtung zu verhindern.

17. Vorrichtung nach einem der vorhergehenden Ansprüche, **dadurch gekennzeichnet, dass** der Applikator (80) aus einer Quaste besteht.

18. Vorrichtung nach Anspruch 14, **dadurch gekennzeichnet, dass** die Aufbewahrungsvorrichtung (11) einen Deckel zum Verschließen einer das Produkt enthaltenden Aufnahme umfasst.

19. Verpackungs- und Auftrageinheit (10), umfassend eine Auftragvorrichtung (12), wie sie in einem der vorhergehenden Ansprüche definiert ist, und eine Aufbewahrungsvorrichtung (11), an der die Auftragvorrichtung insbesondere lösbar befestigt ist.

20. Schminkverfahren, umfassend die Schritte, die darin bestehen, dass eine Aufbewahrungsvorrichtung (11) aus einer Mehrzahl von Aufbewahrungsvorrichtungen ausgewählt wird und mit einer Auftragvorrichtung (12) zusammengefügt wird, wie sie in einem de Ansprüche 1 bis 18 definiert ist.
